# EUROPÄISCHE PATENTSCHRIFT

(11) **EP 4 344 830 B1**
(45) Veröffentlichungstag und Bekanntmachung des Hinweises auf die Patenterteilung: **14.05.2025**
(21) Anmeldenummer: 23192955.5
(22) Anmeldetag: 23.08.2023
(51) Int. Cl.: B25H 3/00

(54) **WERKZEUGKOFFER FÜR EINE HANDWERKZEUGMASCHINE**
TOOL CASE FOR A HAND-HELD MACHINE TOOL
MALLETTE D'OUTIL POUR MACHINE-OUTIL PORTATIVE

(30) Priorität: 28.09.2022 DE 102022210256
(43) Veröffentlichungstag der Anmeldung: 03.04.2024
(73) Patentinhaber: Robert Bosch GmbH, 70442 Stuttgart (DE)
(72) Erfinder: Tan, Yen Tiong, 12000 Butterworth, Penang (MY); Kang, Chia Chun, 11920 Penang (MY); Hong, Zheyan, Suzhou, Jiangsu, 215101 (CN)

(56) Entgegenhaltungen:
- DE-A1- 102004 060 294
- DE-A1- 102005 052 427
- DE-U1- 202010 000 340

## Beschreibung

### Stand der Technik

Die vorliegende Erfindung betrifft einen Werkzeugkoffer mit einem Grundelement und einem Deckel, wobei das Grundelement und der Deckel einen Kofferinnenraum zur Aufnahme von zumindest einer Handwerkzeugmaschine ausbilden, und mit einer Verriegelungslasche zum Verriegeln des Deckels am Grundelement. Aus dem Stand der Technik ist ein derartiger Werkzeugkoffer zur Aufnahme von einer Handwerkzeugmaschine bekannt. Der Werkzeugkoffer weist ein Grundelement und einen Deckel auf, die einen Kofferinnenraum ausbilden. In dem Kofferinnenraum ist eine Handwerkzeugmaschine anordenbar. Zum Verriegeln des Deckels am Grundelement ist eine Verriegelungslasche vorgesehen.

Einige Beispiele sind aus der DE 10 2004 060294 A1, DE 10 2005 052427 A1 und DE 20 2010 000340 U1 bekannt.

### Offenbarung der Erfindung

Die Erfindung betrifft einen Werkzeugkoffer mit einem Grundelement und einem Deckel, wobei das Grundelement und der Deckel einen Kofferinnenraum zur Aufnahme von zumindest einer Handwerkzeugmaschine ausbilden, und mit einer Verriegelungslasche zum Verriegeln des Deckels am Grundelement. Die Verriegelungslasche weist eine Einsatzwerkzeughaltevorrichtung zum Halten von zumindest einem Einsatzwerkzeug auf.

Die Erfindung ermöglicht somit die Bereitstellung eines Werkzeugkoffers, bei dem durch die Verriegelungslasche mit der Einsatzwerkzeughaltevorrichtung eine einfache und kompakte Aufnahme eines Einsatzwerkzeugs im bzw. am Werkzeugkoffer ermöglicht werden kann.

Bevorzugt ist die Einsatzwerkzeughaltevorrichtung an einer einer Kofferinnenseite zugewandten Seite der Verriegelungslasche angeordnet, wobei die Kofferinnenseite im geschlossenen Zustand des Werkzeugkoffers dem Grundelement und dem Deckel zugewandt angeordnet ist.

Somit kann eine sichere und geschützte Anordnung der Einsatzwerkzeughaltevorrichtung, bzw. von zumindest einem Einsatzwerkzeug, am Werkzeugkoffer ermöglicht werden.

Vorzugsweise ist die Einsatzwerkzeughaltevorrichtung an einer einer Kofferaußenseite zugewandten Seite der Verriegelungslasche angeordnet, die im geschlossenen Zustand des Werkzeugkoffers vom Grundelement und vom Deckel abgewandt angeordnet ist.

Somit kann eine alternative Anordnung der Einsatzwerkzeughaltevorrichtung, bzw. von zumindest einem Einsatzwerkzeug, am Werkzeugkoffer ermöglicht werden.

Die Einsatzwerkzeughaltevorrichtung weist vorzugsweise mindestens einen Einsatzwerkzeughalteabschnitt auf, der einstückig mit der Verriegelungslasche ausgebildet ist.

Somit kann eine stabile und robuste Ausgestaltung des Einsatzwerkzeughalteabschnitts als integraler Bestandteil der Verriegelungslasche ermöglicht werden.

Bevorzugt weist die Einsatzwerkzeughaltevorrichtung mindestens einen Fixierabschnitt zum Fixieren einer Einsatzwerkzeughalteeinheit auf, wobei der mindestens eine Fixierabschnitt einstückig mit der Verriegelungslasche ausgebildet ist.

Somit kann eine sichere und zuverlässige Fixierung sowie eine reversible Anordnung der Einsatzwerkzeughalteeinheit an der Verriegelungslasche ermöglicht werden.

Die Einsatzwerkzeughalteeinheit weist bevorzugt einen Positioniersteg auf, der in dem Fixierabschnitt der Verriegelungslasche einsteckbar ist.

Somit kann eine leichte und unkomplizierte Fixierung der Einsatzwerkzeughalteeinheit an der Verriegelungslasche ermöglicht werden.

Vorzugsweise weist die Einsatzwerkzeughalteeinheit zumindest einen Rastabschnitt auf, der mit dem als Rasthaken ausgebildeten Fixierabschnitt der Verriegelungslasche verrastbar ist.

Somit kann auf einfache Art und Weise eine alternative Fixierung der Einsatzwerkzeughalteeinheit an der Verriegelungslasche ermöglicht werden.

Gemäß einer Ausführungsform weist die Einsatzwerkzeughalteeinheit zumindest eine Aufnahme zum Aufnehmen eines Einsatzwerkzeugs auf, wobei die Aufnahme mindestens einen Fixierabschnitt zum lösbaren Fixieren eines Einsatzwerkzeugs in der Aufnahme aufweist.

Somit kann eine sichere und zuverlässige Anordnung eines Einsatzwerkzeugs in der Einsatzwerkzeughalteeinheit ermöglicht werden.

Bevorzugt weist die Verriegelungslasche mindestens eine Rastaufnahme auf und das Grundelement und/oder der Deckel weist einen der mindestens einen Rastaufnahme zugeordneten Rasthaken zur Ausbildung einer Rastverbindung auf.

Somit kann eine stabile und robuste Verriegelung der Verriegelungslasche am Grundelement und/oder Deckel durch eine Rastverbindung der Verriegelungslasche ermöglicht werden.

Gemäß einer Ausführungsform bilden das Grundelement und der Deckel jeweils eine Ausnehmung aus, wobei die Verriegelungslasche im geschlossenen Zustand des Werkzeugkoffers in der Ausnehmung angeordnet ist.

Somit kann auf einfache Art und Weise ein kompakter Werkzeugkoffer bereitgestellt werden.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
- Fig. 1: eine perspektivische Ansicht eines Werkzeugkoffers mit einem Grundelement, einem Deckel und einer Verriegelungslasche,
- Fig. 2: eine perspektivische Ansicht des Grundelements von Fig. 1 mit einer Handwerkzeugmaschine,
- Fig. 3: eine perspektivische Frontansicht des Grundelements und des Deckels des Werkzeugkoffers von Fig. 1 und Fig. 2,
- Fig. 4: eine perspektivische Ansicht der Verriegelungslasche des Werkzeugkoffers von Fig. 1 bis Fig. 3, von einer Innenseite aus betrachtet,
- Fig. 5: eine perspektivische Ansicht der Verriegelungslasche von Fig. 4 mit einer Einsatzwerkzeughalteeinheit und Einsatzwerkzeugen,
- Fig. 6: eine perspektivische Ansicht der Einsatzwerkzeughalteeinheit mit den Einsatzwerkzeugen von Fig. 5, von einer Vorderseite her betrachtet, und
- Fig. 7: eine perspektivische Ansicht der Einsatzwerkzeughalteeinheit von Fig. 6, von einer Rückseite aus betrachtet.

### Beschreibung der Ausführungsbeispiele

In den Figuren werden Elemente mit gleicher oder vergleichbarer Funktion mit identischen Bezugszeichen versehen und nur einmal genauer beschrieben.

Fig. 1 zeigt einen beispielhaften Werkzeugkoffer 100 mit einem Grundelement 102 und einem Deckel 104, die vorzugsweise einen Kofferinnenraum (210 in Fig. 2) zur Lagerung und/oder zum Transport mindestens eines schematisch angedeuteten Transportgegenstands 190 ausbilden. Bevorzugt ist der Transportgegenstand 190 eine vorzugsweise kompakte Handwerkzeugmaschine. Gemäß einer Ausführungsform ist der Transportgegenstand 190 als Stabschrauber, insbesondere als akkubetriebener Stabschrauber ausgebildet.

Der illustrativ kompakte Werkzeugkoffer 100 weist eine Breite B, eine Länge L und eine Höhe H auf. Bevorzugt liegt die Länge L zwischen 200 mm und 250 mm und weist vorzugsweise 220 mm auf. Vorzugsweise liegt die Breite B zwischen 80 mm und 100 mm und weist bevorzugt 80 mm auf. Des Weiteren liegt die Höhe H vorzugsweise zwischen 50 mm und 70 mm und weist bevorzugt 55 mm auf.

Der Deckel 104 und/oder das Grundelement 102 sind vorzugsweise halbschalenförmig ausgebildet. Bevorzugt ist der Werkzeugkoffer 100 über eine Verriegelungslasche 105 verschließbar. Hierbei ist die Verriegelungslasche 105 in der in Fig. 1 gezeigten Ausgestaltung zum Verriegeln des Deckels 104 am Grundelement 102 ausgebildet. Jedoch kann die Verriegelungslasche 105 auch zum Verriegeln des Grundelements 102 am Deckel 104 ausgebildet sein.

Eine Verriegelung des Werkzeugkoffers 100, d.h. des Deckels 104 am Grundelement 102 oder umgekehrt, erfolgt vorzugsweise über eine geeignete Verriegelungsverbindung 110. Bevorzugt ist die Verriegelungsverbindung 110 als Rastverbindung ausgebildet. Jedoch kann die Verriegelungsverbindung 110 auch nach Art einer beliebig anderen Verbindung ausgebildet sein, z.B. als Klemmverbindung, einer Verbindung über ein Sperrelement wie einem Sperrriegel, usw.

Vorzugsweise bilden das Grundelement 102 und der Deckel 104 jeweils eine Ausnehmung 107 aus, wobei die Verriegelungslasche 105 im in Fig. 1 gezeigten geschlossenen Zustand des Werkzeugkoffers 100 in der Ausnehmung 107 angeordnet ist. Erfindungsgemäß weist die Verriegelungslasche 105 eine Einsatzwerkzeughaltevorrichtung 120 zum Halten von zumindest einem Einsatzwerkzeug (530 in Fig. 5) auf.

Fig. 2 zeigt das Grundelement 102 des Werkzeugkoffers 100 von Fig. 1. Das Grundelement 102 weist vorzugsweise eine Aufnahme 205 zur teilweisen Aufnahme einer hier als Stabschrauber ausgebildeten Handwerkzeugmaschine 190 auf. Bevorzugt weist der Deckel 104 von Fig. 1 analog zum Grundelement 102 eine Aufnahme 205 zur teilweisen Aufnahme der Handwerkzeugmaschine 190 auf, wobei die beiden Aufnahmen 205 einen Kofferinnenraum 210 ausbilden.

Des Weiteren verdeutlicht Fig. 2 die Ausnehmung 107 zur Anordnung der Verriegelungslasche 105 von Fig. 1. Die Ausnehmung 107 ist vorzugsweise rechteckig mit zwei gegenüberliegenden Seitenflächen 221, 222 und einer Verbindungsfläche 223 ausgebildet. Die Verbindungsfläche 223 ist dabei zumindest annähernd senkrecht zu den Seitenflächen 221, 222 angeordnet. Bevorzugt weisen die beiden Seitenflächen 221, 222 jeweils eine Lagerungsaufnahme 202 zum schwenkbaren Lagern der Verriegelungslasche 105 von Fig. 1 auf. Jedoch können die Lagerungsaufnahmen 202 auch am Deckel 104 von Fig. 1 ausgebildet sein. Die Ausnehmung 107 kann auch eine alternative Form aufweisen, z.B. oval. Es wird darauf hingewiesen, dass der Werkzeugkoffer 100 alternativ auch ohne Ausnehmung 107 ausgebildet sein kann.

Fig. 3 zeigt den Werkzeugkoffer 100 von Fig. 1 mit dem Grundelement 102 und dem Deckel 104, jedoch ohne Verriegelungslasche 105 von Fig. 1. Die Ausnehmung 107 ist bevorzugt auch im Deckel 104 ausgebildet, wobei der Deckel 104 zwei gegenüberliegende Seitenflächen 321, 322 und eine Verbindungsfläche 323 analog zum Grundelement 102 aufweist. Zur Ausbildung einer bevorzugten Rastverbindung mit der Verriegelungslasche 105 weist der Deckel 104 mindestens einen Rasthaken 312, 314 auf. Illustrativ sind zwei gegenüberliegend angeordnete Rasthaken 312, 314 vorgesehen. Die Rasthaken 312, 314 sind dabei an den Seitenflächen 321, 322 angeordnet.

Es wird darauf hingewiesen, dass der zumindest eine Rasthaken 312, 314 auch am Grundelement 102 angeordnet sein kann. Des Weiteren kann auch mindestens ein Rasthaken 312, 314 am Deckel 104 und mindestens ein Rasthaken 312, 314 am Grundelement 102 angeordnet sein.

Fig. 4 zeigt die Verriegelungslasche 105 des Werkzeugkoffers 100 von Fig. 1 und Fig. 3, von ihrer einer Kofferinnenseite 403 zugewandten Seite 499 aus betrachtet. Die Kofferinnenseite 403 ist im geschlossenen Zustand des Werkzeugkoffers 100 von Fig. 1 dem Grundelement 102 und dem Deckel 104 zugewandt angeordnet.

Bevorzugt ist die Einsatzwerkzeughaltevorrichtung 120 von Fig. 1 an der der Kofferinnenseite 403 zugewandten Seite 499 der Verriegelungslasche 105 angeordnet. Vorzugsweise weist die Einsatzwerkzeughaltevorrichtung 120 mindestens einen und illustrativ zwei Einsatzwerkzeughalteabschnitte 422, 423 auf. Jeder der illustrativ zwei Einsatzwerkzeughalteabschnitte 422, 423 ist bevorzugt jeweils zum lösbaren Halten eines Einsatzwerkzeugs, insbesondere eines Schrauberbits, eines Bohrers und/oder einer Bitverlängerung ausgebildet.

Gemäß einer Ausführungsform sind die Einsatzwerkzeughalteabschnitte 422, 423 einstückig mit der Verriegelungslasche 105 ausgebildet. Jedoch können die Einsatzwerkzeughalteabschnitte 422, 423 auch über eine beliebige Verbindung, z.B. eine Kleb-, Schweiß- und/oder Schraubverbindung an der Verriegelungslasche 105 fixiert sein. Vorzugsweise weisen die Einsatzwerkzeughalteabschnitte 422, 423 eine zumindest annähernd halbrunde Aufnahme 481 zur reversiblen Aufnahme eines Einsatzwerkzeugs auf.

Alternativ oder optional weist die Einsatzwerkzeughaltevorrichtung 120 mindestens einen Fixierabschnitt 434, 435, 436 zum Fixieren einer Einsatzwerkzeughalteeinheit (510 in Fig. 5) auf. Bevorzugt ist der mindestens eine Fixierabschnitt 434, 435, 436 einstückig mit der Verriegelungslasche 105 ausgebildet. Jedoch kann der mindestens eine Fixierabschnitt 434, 435, 436 analog zu den Einsatzwerkzeughalteabschnitten 422, 423 über eine beliebige Verbindung, z.B. Kleb-, Schweiß- und/oder Schraubverbindung an der Verriegelungslasche 105 angeordnet sein.

Illustrativ ist der Fixierabschnitt 434 als Steg ausgebildet, an dem der mindestens eine Fixierabschnitt (521, 523 in Fig. 5) der Einsatzwerkzeughalteeinheit (510 in Fig. 5) anliegt. Des Weiteren ist am Fixierabschnitt 434 das als Ausnehmung, vorzugsweise als rechteckige Ausnehmung ausgebildete Fixierabschnitt 435 angeordnet. Jedoch kann das Fixierabschnitt 435 auch eine beliebig andere Form aufweisen, z.B. eine ovale oder runde Form. Das Fixierabschnitt 436 ist als Rasthaken ausgebildet und zum Verrasten mit der Einsatzwerkzeughalteeinheit (510 in Fig. 5) ausgebildet.

Des Weiteren weist die Verriegelungslasche 105 entlang ihrer Längserstreckung 489 zwischen den Fixierabschnitten 434 - 436 vorzugsweise zumindest einen Positionierungsabschnitt 432, 433 zum Positionieren der Einsatzwerkzeughalteeinheit (510 in Fig. 5) auf. Bevorzugt ist der zumindest eine Positionierungsabschnitt 432, 433 einstückig mit der Verriegelungslasche 105 ausgebildet.

Darüber hinaus weist die Verriegelungslasche 105 illustrativ zwei Seitenwände 485, 486 auf. Die Seitenwände 485, 486 sind parallel zu den Seitenflächen 221, 222 von Fig. 2 bzw. 321, 322 von Fig. 3 des Grundelements 102 und des Deckels 104 angeordnet. Vorzugsweise ist an jeder Seitenwand 485, 486 ein Drehzapfen 442, 444 zur schwenkbaren Lagerung der Verriegelungslasche 105 am Grundelement 102, insbesondere an den Lagerungsaufnahmen 202 des Grundelements 102 von Fig. 2, angeordnet.

Vorzugsweise weist die Verriegelungslasche 105 mindestens eine Rastaufnahme 414 zur Ausbildung einer Rastverbindung mit dem Grundelement 102 und/oder dem Deckel 104 auf. Die Rastaufnahme 414 ist bevorzugt zur Ausbildung einer Rastverbindung mit den Rasthaken 312, 314 des Deckels 104 von Fig. 3 ausgebildet. Die Rastaufnahme 414 ist einem der Kofferinnenseite 403 zugewandten Steg 415 der Verriegelungslasche 105 zugeordnet. Der Steg 415 ist illustrativ an einer Oberseite 488 der Verriegelungslasche 105 angeordnet. Illustrativ ist der Steg 415 entlang der kompletten Längserstreckung 489 der Verriegelungslasche 105 ausgebildet. Jedoch könnte der Steg 415 auch nur an den den Seitenwänden 485, 486 zugewandten Bereichen ausgebildet sein.

Es wird darauf hingewiesen, dass die Einsatzwerkzeughaltevorrichtung 120 alternativ an einer einer Kofferaußenseite 401 zugewandten Seite 498 der Verriegelungslasche 105 angeordnet sein kann. Die Kofferaußenseite 404 ist im geschlossenen Zustand des Werkzeugkoffers 100 vom Grundelement 102 und vom Deckel 104 abgewandt angeordnet.

Fig. 5 zeigt die Verriegelungslasche 105 mit der Einsatzwerkzeughaltevorrichtung 120 von Fig. 4 und mit einer Einsatzwerkzeughalteeinheit 510, die bevorzugt lösbar an der Verriegelungslasche 105 anordenbar ist. Die Einsatzwerkzeughaltevorrichtung 510 weist zumindest eine Aufnahme 520 zum Aufnehmen eines Einsatzwerkzeugs 530 auf. Vorzugsweise weist die zumindest eine Aufnahme 520 mindestens einen Fixierabschnitt 521, 522, 523, 524, 525 zum lösbaren Fixieren eines Einsatzwerkzeugs 530 in der zumindest einen Aufnahme 520 auf. Illustrativ sind acht als Schrauberbit ausgebildete Einsatzwerkzeuge gezeigt, wobei lediglich ein Einsatzwerkzeug mit einer Bezugszifferversehen ist, d.h. das Einsatzwerkzeug 530.

An seinem illustrativ linken Ende weist die Einsatzwerkzeughalteeinheit 510 einen Positioniersteg 512 auf, der in den Fixierabschnitt 435 der Verriegelungslasche 105 einsteckbar ist. Hierfür weisen der Positioniersteg 512 und der Fixierabschnitt 435 korrespondierende Formen auf. Darüber hinaus weist die Einsatzwerkzeughalteeinheit 510 an ihrem illustrativ rechten Ende einen Rastabschnitt 514 auf. Bevorzugt ist der Rastabschnitt 514 mit dem als Rasthaken ausgebildeten Fixierabschnitt 436 der Verriegelungslasche 105 verrastbar. Es wird darauf hingewiesen, dass der Positioniersteg 512 und der Rastabschnitt 514 auch seitenverkehrt angeordnet sein können, sodass der Positioniersteg 512 illustrativ rechts angeordnet sein kann und der Rastabschnitt 514 illustrativ links angeordnet sein kann. Bevorzugt sind der Positioniersteg 512 und der Rastabschnitt 514 gegenüberliegend angeordnet.

Der Positioniersteg 512 kann alternativ auch an einer Längsseite, die parallel zur Längserstreckung 489 der Verriegelungslasche 105 ausgerichtet ist, angeordnet sein. Des Weiteren kann die Einsatzwerkzeughalteeinheit 510 alternativ auch beidseitig einen Rastabschnitt 514 zum beidseitigen Verrasten mit der Verriegelungslasche 105 aufweisen. Darüber hinaus kann die Verriegelungslasche 105 auch den Positioniersteg 512 aufweisen und die Einsatzwerkzeughalteeinheit 510 weist eine Aufnahme für den Positioniersteg 512 auf.

Gemäß einer Ausführungsform weist die Verriegelungslasche 105 zumindest einen Einsatzwerkzeughalteabschnitt 422, 423 zur direkten Anordnung von mindestens einem Einsatzwerkzeug und/oder zumindest eine lösbare an der Verriegelungslasche 105 anordenbare Einsatzwerkzeughalteeinheit 510 auf. Bevorzugt ist die Einsatzwerkzeughaltevorrichtung 510 als Bitmagazin ausgebildet.

Fig. 6 zeigt die Einsatzwerkzeughalteeinheit 510 von Fig. 5 mit Einsatzwerkzeugen 530 mit einer Vorderseite 601 und einer Rückseite 602. Dabei verdeutlicht Fig. 6 die gegenüberliegende Anordnung des Positionierstegs 512 und des Rastabschnitts 514. Hierbei zeigt Fig. 6 die zumindest annähernd C-förmige Ausbildung des Rastabschnitts 514.

Fig. 7 zeigt die Einsatzwerkzeughalteeinheit 510 von Fig. 5 und Fig. 6 von der Rückseite 602 aus betrachtet. Dabei verdeutlicht Fig. 7 ebenfalls den Positioniersteg 512 und den Rastabschnitt 514.

## Patentansprüche

1. Werkzeugkoffer (100) mit einem Grundelement (102) und einem Deckel (104), wobei das Grundelement (102) und der Deckel (104) einen Kofferinnenraum (210) zur Aufnahme von zumindest einer Handwerkzeugmaschine (190) ausbilden, und mit einer Verriegelungslasche (105) zum Verriegeln des Deckels (104) am Grundelement (102), **dadurch gekennzeichnet, dass** die Verriegelungslasche (105) eine Einsatzwerkzeughaltevorrichtung (120) zum Halten von zumindest einem Einsatzwerkzeug (530) aufweist.

2. Werkzeugkoffer nach Anspruch 1, **dadurch gekennzeichnet, dass** die Einsatzwerkzeughaltevorrichtung (120) an einer einer Kofferinnenseite (403) zugewandten Seite (499) der Verriegelungslasche (105) angeordnet ist, wobei die Kofferinnenseite (403) im geschlossenen Zustand des Werkzeugkoffers (100) dem Grundelement (102) und dem Deckel (104) zugewandt angeordnet ist.

3. Werkzeugkoffer nach Anspruch 1, **dadurch gekennzeichnet, dass** die Einsatzwerkzeughaltevorrichtung (120) an einer einer Kofferaußenseite (401) zugewandten Seite (498) der Verriegelungslasche (105) angeordnet ist, die im geschlossenen Zustand des Werkzeugkoffers (100) vom Grundelement (102) und vom Deckel (104) abgewandt angeordnet ist.

4. Werkzeugkoffer nach einem der vorhergehenden Ansprüche, **dadurch gekennzeichnet, dass** die Einsatzwerkzeughaltevorrichtung (120) mindestens einen Einsatzwerkzeughalteabschnitt (422, 423) aufweist, der einstückig mit der Verriegelungslasche (105) ausgebildet ist.

5. Werkzeugkoffer nach einem der vorhergehenden Ansprüche, **dadurch gekennzeichnet, dass** die Einsatzwerkzeughaltevorrichtung (120) mindestens einen Fixierabschnitt (434, 435, 436) zum Fixieren einer Einsatzwerkzeughalteeinheit (510) aufweist, wobei der mindestens eine Fixierabschnitt (434, 435, 436) einstückig mit der Verriegelungslasche (105) ausgebildet ist.

6. Werkzeugkoffer nach Anspruch 5, **dadurch gekennzeichnet, dass** die Einsatzwerkzeughalteeinheit (510) einen Positioniersteg (512) aufweist, der in dem Fixierabschnitt (435) der Verriegelungslasche (105) einsteckbar ist.

7. Werkzeugkoffer nach Anspruch 5 oder 6, **dadurch gekennzeichnet, dass** die Einsatzwerkzeughalteeinheit (510) zumindest einen Rastabschnitt (514) aufweist, der mit dem als Rasthaken ausgebildeten Fixierabschnitt (436) der Verriegelungslasche (105) verrastbar ist.

8. Werkzeugkoffer nach einem der Ansprüche 5 bis 7, **dadurch gekennzeichnet, dass** die Einsatzwerkzeughalteeinheit (510) zumindest eine Aufnahme (520) zum Aufnehmen eines Einsatzwerkzeugs (530) aufweist, wobei die Aufnahme (520) mindestens einen Fixierabschnitt (521, 522, 523, 524, 525) zum lösbaren Fixieren eines Einsatzwerkzeugs (530) in der Aufnahme (520) aufweist.

9. Werkzeugkoffer nach einem der vorhergehenden Ansprüche, **dadurch gekennzeichnet, dass** die Verriegelungslasche (105) mindestens eine Rastaufnahme (414) aufweist, und das Grundelement (102) und/oder der Deckel (104) einen der mindestens einen Rastaufnahme (414) zugeordneten Rasthaken (312, 314) zur Ausbildung einer Rastverbindung aufweist.

10. Werkzeugkoffer nach einem der vorhergehenden Ansprüche, **dadurch gekennzeichnet, dass** das Grundelement (102) und der Deckel (104) jeweils eine Ausnehmung (107) ausbilden, wobei die Verriegelungslasche (105) im geschlossenen Zustand des Werkzeugkoffers (100) in der Ausnehmung (107) angeordnet ist.

## Claims

1. Tool case (100) having a main element (102) and a lid (104), wherein the main element (102) and the lid (104) form a case interior space (210) for accommodating at least one hand-held power tool (190), and having a locking flap (105) for locking the lid (104) to the main element (102), **characterized in that** the locking flap (105) has an insert-tool-holding device (120) for holding at least one insert tool (530).

2. Tool case according to Claim 1, **characterized in that** the insert-tool-holding device (120) is arranged on a side (499) of the locking flap (105) that faces towards a case inner side (403), wherein, in the closed state of the tool case (100), the case inner side (403) is arranged so as to face towards the main element (102) and the lid (104).

3. Tool case according to Claim 1, **characterized in that** the insert-tool-holding device (120) is arranged on a side (498) of the locking flap (105) that faces towards a case outer side (401), which, in the closed state of the tool case (100), is arranged so as to face away from the main element (102) and the lid (104).

4. Tool case according to one of the preceding claims, **characterized in that** the insert-tool-holding device (120) has at least one insert-tool-holding section (422, 423) which is formed in one piece with the locking flap (105).

5. Tool case according to one of the preceding claims, **characterized in that** the insert-tool-holding device (120) has at least one fixing section (434, 435, 436) for fixing an insert-tool-holding unit (510), wherein the at least one fixing section (434, 435, 436) is formed in one piece with the locking tab (105).

6. Tool case according to Claim 5, **characterized in that** the insert-tool-holding unit (510) has a positioning web (512) which is pluggable into the fixing section (435) of the locking tab (105).

7. Tool case according to Claim 5 or 6, **characterized in that** the insert-tool-holding unit (510) has at least one latching section (514) which is latchable to the fixing section (436) of the locking flap (105) that is in the form of a latching hook.

8. Tool case according to one of Claims 5 to 7, **characterized in that** the insert-tool-holding unit (510) has at least one receptacle (520) for accommodating an insert tool (530), wherein the receptacle (520) has at least one fixing section (521, 522, 523, 524, 525) for releasable fixing of an insert tool (530) in the receptacle (520).

9. Tool case according to one of the preceding claims, **characterized in that** the locking flap (105) has at least one latching receptacle (414), and the main element (102) and/or the cover (104) has a latching hook (312, 314) assigned to the at least one latching receptacle (414), for forming a latching connection.

10. Tool case according to one of the preceding claims, **characterized in that** the main element (102) and the cover (104) each form a recess (107), wherein, in the closed state of the tool case (100), the locking flap (105) is arranged in the recess (107).

## Revendications

1. Boîte à outils (100) avec un élément de base (102) et un couvercle (104), l'élément de base (102) et le couvercle (104) réalisant un espace intérieur de boîte (210) pour recevoir au moins une machine-outil à main (190), et avec une patte de verrouillage (105) pour verrouiller le couvercle (104) sur l'élément de base (102), **caractérisée en ce que** la patte de verrouillage (105) présente un dispositif de maintien d'outil inséré (120) pour maintenir au moins un outil inséré (530).

2. Boîte à outils selon la revendication 1, **caractérisée en ce que** le dispositif de maintien d'outil inséré (120) est agencé sur un côté (499) de la patte de verrouillage (105) qui fait face à un côté intérieur de boîte (403), le côté intérieur de boîte (403) étant agencé en face de l'élément de base (102) et du couvercle (104) à l'état fermé du boîte à outils (100).

3. Boîte à outils selon la revendication 1, **caractérisée en ce que** le dispositif de maintien d'outil inséré (120) est agencé sur un côté (498) de la patte de verrouillage (105) qui fait face à un côté extérieur de boîte (401), qui est agencé à l'opposé de l'élément de base (102) et du couvercle (104) à l'état fermé boîte à outils (100).

4. Boîte à outils selon l'une quelconque des revendications précédentes, **caractérisée en ce que** le dispositif de maintien d'outil inséré (120) présente au moins une section de maintien d'outil inséré (422, 423), qui est réalisée d'un seul tenant avec la patte de verrouillage (105).

5. Boîte à outils selon l'une quelconque des revendications précédentes, **caractérisée en ce que** le dispositif de maintien d'outil inséré (120) présente au moins une section de fixation (434, 435, 436) pour fixer une unité de maintien d'outil inséré (510), l'au moins une section de fixation (434, 435, 436) étant réalisée d'un seul tenant avec la patte de verrouillage (105).

6. Boîte à outils selon la revendication 5, **caractérisée en ce que** l'unité de maintien d'outil inséré (510) présente une entretoise de positionnement (512) qui peut être enfichée dans la section de fixation (435) de la patte de verrouillage (105).

7. Boîte à outils selon la revendication 5 ou 6, **caractérisée en ce que** l'unité de maintien d'outil inséré (510) présente au moins une section d'encliquetage (514) qui peut être encliquetée avec la section de fixation (436) de la patte de verrouillage (105) réalisée sous forme de crochet d'encliquetage.

8. Boîte à outils selon l'une quelconque des revendications 5 à 7, **caractérisé en ce que** l'unité de maintien d'outil inséré (510) présente au moins un réceptacle (520) pour recevoir un outil inséré (530), le réceptacle (520) présentant au moins une section de fixation (521, 522, 523, 524, 525) pour fixer de manière amovible un outil inséré (530) dans le réceptacle (520).

9. Boîte à outils selon l'une quelconque des revendications précédentes, **caractérisée en ce que** la patte de verrouillage (105) présente au moins un réceptacle d'encliquetage (414), et l'élément de base (102) et/ou le couvercle (104) présente un crochet d'encliquetage (312, 314) associé à l'au moins un réceptacle d'encliquetage (414) pour réaliser une liaison par encliquetage.

10. Boîte à outils selon l'une quelconque des revendications précédentes, **caractérisée en ce que** l'élément de base (102) et le couvercle (104) réalisent chacun un évidement (107), la languette de verrouillage (105) étant agencée dans l'évidement (107) à l'état fermé de la boîte à outils (100).
